# FASCICULE DE BREVET EUROPEEN

(11) **EP 1 333 944 B1**
(45) Date de publication et mention de la délivrance du brevet: **15.06.2005**
(21) Numéro de dépôt: 01967461.3
(22) Date de dépôt: 10.09.2001
(51) Int. Cl.: B21D 11/12

(54) **DISPOSITIF DE CHANGEMENT D'OUTIL RAPIDE ET AUTOMATISE A SUPPORT D'OUTIL CONIQUE STANDARD POUR MACHINE DE CAMBRAGE A COMMANDE NUMERIQUE**
AUTOMATISIERTE SCHNELLWERKZEUGWECHSELVORRICHTUNG MIT STANDARD KONISCHEM WERKZEUGHALTER FÜR EINE NUMERISCH GESTEUERTE BIEGEMASCHINE
FAST AND AUTOMATED TOOL-CHANGING DEVICE WITH STANDARD CONICAL TOOL SUPPORT FOR DIGITALLY CONTROLLED BENDING MACHINE

(30) Priorité: 31.10.2000 FR 0013969
(43) Date de publication de la demande: 13.08.2003
(73) Titulaire: Numalliance, 88470 Saint Michel sur Meurthe (FR)
(72) Inventeur: ETIENNE, Joel, F-88100 Saint Dié (FR)
(74) Mandataire: Poupon, Michel
(86) Numéro de dépôt international: PCT/FR2001/002794
(87) Numéro de publication internationale: WO 2002/036280

(56) Documents cités:
- WO-A-99/26739

## Description

La présente invention concerne un dispositif de changement d'outils pour machine à commande numérique pour le cambrage, le formage, le pliage ou le cintrage de barres ou de profilés.

L'invention a pour but principal de réaliser un dispositif de changement d'outils, rapide et automatisé, ce qui n'existe pas dans l'état actuel de la technique pour ce type de machine.

Le dispositif selon l'invention peut en particulier mais non limitativement s'appliquer aux machines à commande numérique à nez effaçable décrites dans la demande de brevet FR 00 04317 de la demanderesse.

L'invention consiste en une machine à commande numérique pour le cambrage, le formage, le pliage ou le cintrage d'une barre, machine comportant classiquement un bâti, un outil de cintrage tournant pour pouvoir obtenir des plis dans différents plans, machine dans laquelle une barre est déplacée selon un axe de défilement et amenée à travers un nez de pliage porté par le bâti puis à travers l'outil de pliage dont le mouvement numérique axial, perpendiculairement à l'axe de défilement est transmis depuis un moteur au moyen d'une tournette, caractérisé en ce que :
- d'une part l'outil de pliage est porté par un support d'outil conique standard,
- d'autre part en ce que la tournette est combinée à des moyens automatiques de desserrage des mors de la pince lorsque la tournette arrive en fin de course de son mouvement numérique axial dans le sens de l'éloignement du poste de pliage, et de serrage automatique desdits mors lorsque la tournette débute le mouvement numérique axial en sen inverse, dans le sens du rapprochement du poste de pliage.

Selon une variante préférentielle mais non limitative de l'invention, la fonction de desserrage et serrage automatiques de la pince est solidarisée à la fonction de déplacement numérique axial de la tournette, ces fonctions étant réalisées par le même ensemble de moyens.

On comprendra mieux l'invention à l'aide de la description ci-après d'un mode de réalisation non limitatif de l'invention, en liaison avec les figures annexées suivantes :
- figures 1 et 2 : schémas de principe d'un mode de réalisation montrant la pince de préhension du support d'outil respectivement en position serrée et en position desserrée.

Pour mettre en oeuvre l'invention, la demanderesse a choisi d'utiliser un ensemble déjà utilisé sur d'autres machines outils et pour des applications d'usinage à savoir un ensemble standard [porte-outil conique (1) et pince de préhension (2)].

Selon le mode de réalisation représenté sur les figures, le porte outil (1) avec son outil (3) est solidarisable (ou désolidarisable) par une pince (2) à un ensemble de transmission, appelé tournette (4), des mouvements du moteur électrique (5) de la machine à commande numérique.

En outre, la tournette permet de façon connue de déplacer le porte-outil (1) en translation pour éloigner ou positionner, l'outil par rapport à la station de pliage.

L'invention a consisté à réaliser automatiquement le desserrage des mors (6) de la pince (2) en fin de course du mouvement de translation de la tournette (4), par exemple selon le mode de réalisation des figures 1 et 2.

En position de serrage de la figure 1, les mors 6 de la pince (1) sont comprimés à l'intérieur de la partie étroite d'une butée conique (7), et enserrent l'extrémité du porte-outil (1).

Un système vis-écrou (8) de positionnement axial de la tournette (4) entraîne la tournette axialement en direction du moteur (5) selon la flèche $\vec{{\text{F}}_{\text{1}}}$.

En fin de course (voir figure 2), l'axe (9) du système vis écrou vient en contact avec l'extrémité d'une tige de guidage axial (13) de la pince (2) intérieurement à la tournette, et entraîne ladite pince (2) dans un mouvement axial, relativement à la tournette, selon la flèche $\vec{{\text{F}}_{\text{2}} \text{,}}$ en sens contraire de $\vec{{\text{F}}_{\text{1}}}$.

La pince se rapproche de la butée conique et les mors (6), sous l'effet d'un ressort situé dans la pince et non référencé, s'écartent dans la partie évasée de la butée conique (7) libérant ainsi automatiquement l'extrémité du porte-outil (1).

Un dispositif, couramment utilisé en machine outil d'usinage, et non représenté, assure l'échange des ensembles [porte-outil (1)-outil (3)] à partir d'un magasin automatisé.

Ainsi le nombre de rayons de pliage par pièce devient uniquement limité à la variété des outillages en magasin.

Le mouvement axial de la pince (2), relativement à la tournette, selon la flèche $\vec{{\text{F}}_{\text{2}}}$ a également eu pour effet de comprimer un ressort (10) de tension, entre une butée mobile (11) de l'extrémité de la tige de guidage axial (13), et une butée fixe (12) de la tournette.

Lors du démarrage de retour de la tournette, en sens contraire de la flèche $\vec{{\text{F}}_{\text{1}}}$, ce ressort éloignera automatiquement la pince (2) de sa butée conique, produisant un serrage automatique du porte-outil par les mors (6) de ladite pince.

Puis, lorsque le ressort (10) atteint sa position normale de tension définie par la longueur de la tige de guidage axial (13) de la pince, l'axe (9) du système vis écrou se détache de l'extrémité de la tige (13), et la pince, dans la suite de son mouvement, exerce sur le cône un effort constant et déterminé par le ressort (10).

Dans le mode de réalisation qui vient d'être décrit, la fonction de desserrage et serrage automatiques de la pince est solidarisée à la fonction de déplacement numérique axial de la tournette ces fonctions étant réalisées par le même ensemble de moyens.

On peut prévoir d'autre modes de réalisations dans lesquels la fonction de serrage et de desserrage automatiques de la pince est désolidarisée de la fonction de déplacement numérique axial, ces deux fonctions étant réalisées par des moyens distincts.

Les moyens de serrage et desserrage peuvent par exemple être entraînés par des vérins, hydrauliques ou pneumatiques, éventuellement extérieurs à la tournette.

## Revendications

1. Machine à commande numérique pour le cambrage, le formage, le pliage ou le cintrage d'une barre, machine comportant classiquement un bâti, un outil de cintrage tournant pour pouvoir obtenir des plis dans différents plans, machine dans laquelle une barre est déplacée selon un axe de défilement et amenée à travers un nez de pliage porté par le bâti puis à travers l'outil de pliage (3) dont le mouvement numérique axial, perpendiculairement à l'axe de défilement est transmis depuis un moteur (5) au moyen d'une tournette (2), **caractérisé en ce que** :
- d'une part l'outil de pliage (3) est porté par un support d'outil conique standard (1)
- d'autre part **en ce que** la tournette est combinée à des moyens automatiques de desserrage des mors (6) de la pince lorsque la tournette arrive en fin de course de son mouvement numérique axial dans le sens de l'éloignement du poste de pliage, et de serrage automatique desdits mors lorsque la tournette débute le mouvement numérique axial en sen inverse, dans le sens du rapprochement du poste de pliage.

2. Machine selon la revendication 1 **caractérisé en ce que** la fonction de desserrage et serrage automatiques de la pince est solidarisée à la fonction de déplacement numérique axial de la tournette, ces fonctions étant réalisées par le même ensemble de moyens.

3. Machine selon la revendication 2 **caractérisé en ce que**,
- en position de serrage, les mors (6) de la pince (1) sont comprimés par la partie étroite d'une butée conique (7) et enserrent l'extrémité du porte-outil (1).
- un système vis-écrou (8) de positionnement axial de la tournette (4) entraîne la tournette axialement en direction du moteur (5) selon une flèche $\vec{{\text{F}}_{\text{1}}}$.
- en fin de course l'axe (9) du système vis écrou vient en contact avec l'extrémité d'une tige de guidage axial (13) de la pince (2) intérieurement à la tournette, et entraîne ladite pince (2) dans un mouvement axial, relativement à la tournette, selon une flèche $\vec{{\text{F}}_{\text{2}}}$.
- la pince se rapproche de la butée conique et les mors (6), sous l'effet d'un ressort de tension situé dans la pince, s'écartent dans la partie évasée de la butée conique (7) libérant ainsi automatiquement l'extrémité du porte-outil (1).
- le mouvement axial de la pince (2), relativement à la tournette, selon la flèche $\vec{{\text{F}}_{\text{2}}}$ a également eu pour effet de comprimer un ressort (10) de tension entre une butée mobile (11) de l'extrémité de la tige de guidage axial (13) et une butée fixe (12) de la tournette.
lors du retour de la tournette, en sens contraire de la flèche $\vec{{\text{F}}_{\text{1}}}$, ce ressort éloignera automatiquement la pince (2) de sa butée conique, produisant un serrage automatique du porte-outil par les mors (6) de ladite pince puis, lorsque le ressort (10) atteint sa position normale de tension définie par la longueur de la tige de guidage axial (13) de la pince, l'axe (9) du système vis écrou se détache de l'extrémité de la tige (13), et la pince, dans la suite de son mouvement, exerce sur le cône un effort constant et déterminé par le ressort (10).

4. Machine selon la revendication 1 **caractérisé en ce que** la fonction de serrage et de desserrage automatiques de la pince est désolidarisée de la fonction de déplacement numérique axial, ces deux fonctions étant réalisées par des moyens distincts.

5. Machine selon la revendication 4 **caractérisé en ce que** les moyens de serrage et desserrage sont entraînés par des vérins.

## Patentansprüche

1. Vorrichtung zur numerischen Steuerung des Biegens, des Umformens, des Falzens oder des Krümmens eines Stabes, wobei die Vorrichtung klassischerweise ein Gestell und ein sich drehendes Krümmungswerkzeug zum Erhalt von Falzen in verschiedenen Ebenen aufweist und ein Stab entlang einer Bewegungsachse versetzt und über eine von dem Gestell getragenen Falznase und anschließend über das Falzwerkzeug (3) geführt wird, dessen axiale numerische Bewegung rechtwinklig zur Bewegungsachse ausgehend von einem Motor (5) mittels eines Drehschlittens (4) übertragen wird, **dadurch gekennzeichnet, dass**
einerseits das Falzwerkzeug (3) von einem standardgemäßen konischen Werkzeugträger (1) gehalten ist,
andererseits der Drehschlitten, wenn der Drehschlitten bei einer axialen numerischen Bewegung in einer von der Falzstelle fortführenden Richtung den Endpunkt seines Weges erreicht, mit Automatisierungsmittel zum Lösen von Spannbacken (6) des Spanners und, wenn der Drehschlitten die axiale numerische Bewegung in einer auf die Falzstelle zuführenden Richtung beginnt, mit Automatisierungsmitteln zum automatischen Festspannen der besagten Spannbacken kombiniert ist.

2. Vorrichtung nach Anspruch 1, **dadurch gekennzeichnet, dass** die Wirkung des automatischen Lösens und Festspannens des Spanners mit der Wirkung des axialen numerischen Versatzes des Drehschlittens verknüpft ist, wobei diese Wirkungen von den gleichen Mitteln bereitgestellt sind.

3. Vorrichtung nach Anspruch 2, **dadurch gekennzeichnet, dass**
die Spannbacken (6) des Spanners (2) in einer Einspannstellung durch den engen Bereich eines konischen Widerlagers (7) zusammengedrückt sind und das Ende des Werkzeugträgers (1) festspannen,
ein Gewindesystem (8) zur axialen Positionierung des Drehschlittens (4) den Drehschlitten axial in Richtung des Motors (5) gemäß dem Pfeil $\overline{\text{F}}$₁ versetzt,
am Ende des Weges die Achse (9) des Gewindesystems innerhalb des Drehschlittens in Kontakt mit dem Ende eines axialen Führungsschaftes (13) des Spanners (2) gerät und den besagten Spanner (2) in einer axialen Bewegung relativ zum Drehschlitten in Richtung des Pfeils $\overline{\text{F}}$₂ versetzt,
der Spanner sich dem konischen Widerlager nähert und sich die Spannbacken (6) unter der Wirkung einer in dem Spanner angeordneten Druckfeder in den aufgeweiteten Bereich des konischen Widerlagers (7) aufspreizen und auf diese Weise automatisch das Ende des Werkzeugträgers (1) freisetzen,
die axiale Bewegung des Spanners (2) relativ zum Drehschlitten gemäß dem Pfeil $\overline{\text{F}}$₂ weiterhin das Zusammendrücken einer Druckfeder (10) zwischen einem beweglichen Widerlager (11) am Ende des axialen Führungsschaftes (13) und einem ortsfesten Widerlager (12) des Drehschlittens bewirkt,
auf dem Rückweg des Drehschlittens in Gegenrichtung zum Pfeil $\overline{\text{F}}$₁ diese Feder den Spanner (2) automatisch von dessen konischem Widerlager entfernt, wodurch eine automatisches Festspannen des Werkzeugträgers durch die Spannbacken (6) des besagten Spanners bereitgestellt ist,
und anschließend, wenn die Feder (10) ihre Normalstellung mit einer Spannung erreicht, die durch die Länge des axialen Führungsschaftes (13) des Spanners bestimmt ist, sich die Achse (9) des Gewindesystems von dem Ende des Schaftes (13) löst und der Spanner in Folge dieser Bewegung den Konus mit einer konstanten und durch die Feder (10) bestimmten Kraft beaufschlagt.

4. Vorrichtung nach Anspruch 1, **dadurch gekennzeichnet, dass** die Wirkung des automatischen Festspannes und Lösens des Spanners von der Wirkung des axialen numerischen Versatzes getrennt ist, wobei diese beiden Wirkungen durch unterschiedliche Mittel hervorgerufen werden.

5. Vorrichtung nach Anspruch 4, **dadurch gekennzeichnet, dass** die Mittel zum Festspannen und Lösen durch Schraubspindeln angetrieben sind.

## Claims

1. Digitally controlled machine for curving, shaping, folding or bending a bar, said machine conventionally comprising a framework, a rotating bending tool to permit folds to be obtained in different planes, in which machine a bar is displaced along a travel axis and passed through a folding projection carried by the framework, then through the folding tool (3), the axial digital movement of which, perpendicularly to the travel axis, is transmitted from a motor (5) by means of a reel (4) , **characterised in that**:
- on the one hand, the folding tool (3) is carried by a standard conical tool support (1), and **in that**,
- on the other hand, the reel is combined with automatic means for releasing bits (6) from the clamp when the reel arrives at the end of the travel path of its axial digital movement, in the sense of moving away from the folding station, and for automatically tightening said bits when the reel commences the axial digital movement in the reverse direction, in the sense of moving towards the folding station.

2. Machine according to claim 1, **characterised in that** the function of automatically releasing and tightening the clamp is interlinked with the axial digital displacement function of the reel, these functions being achieved by the same assembly of means.

3. Machine according to claim 2, **characterised in that**,
- in the tightened position, the bits (6) of the clamp (2) are compressed by the narrow portion of a conical stop member (7) and grip the end of the support tool holder (1),
- a screw-and-nut system (8) for the axial positioning of the reel (4) entrains the reel axially in the direction of the motor (5) according to an arrow F₁,
- at the end of the travel path, the spindle (9) of the screw-and-nut system comes into contact with the end of an axial guiding rod (13) of the clamp (2) internally of the reel, and entrains said clamp (2) in an axial movement relative to the reel, according to an arrow F₂,
- the clamp moves closer to the conical stop member, and the bits (6), by the effect of a tension spring situated in the clamp, move away from each other in the widened portion of the conical stop member (7), thereby automatically freeing the end of the tool holder (1), and
- the axial movement of the clamp (2), relative to the reel, according to the arrow F₂, has also caused a tension spring (10) to be compressed between a displaceable stop member (11) for the end of the axial guiding rod (13) and a fixed stop member (12) of the reel,
during the return of the reel, in the opposite direction of the arrow F₁, this spring will automatically move the clamp (2) away from its conical stop member, producing an automatic tightening of the tool holder by the bits (6) of said clamp,
then, when the spring (10) reaches its normal tensioning position defined by the length of the axial guiding rod (13) of the clamp, the spindle (9) of the screw-and-nut system becomes detached from the end of the rod (13), and the clamp, subsequent to its movement, exerts a constant stress, determined by the spring (10), on the cone.

4. Machine according to claim 1, **characterised in that** the function of automatically tightening and releasing the clamp is disassociated from the function of axial digital displacement, these two functions being achieved by distinct means.

5. Machine according to claim 4, **characterised in that** the tightening and releasing means are entrained by jacks.
